# EUROPÄISCHE PATENTSCHRIFT

(11) **EP 0 309 390 B1**
(45) Veröffentlichungstag und Bekanntmachung des Hinweises auf die Patenterteilung: **03.07.1991**
(21) Anmeldenummer: 88810494.0
(22) Anmeldetag: 18.07.1988
(51) Int. Cl.: A47C 1/03, A47C 7/54

(54) **Stuhl, insbesondere Arbeitsstuhl, mit Armlehnen**
Chair, particularly a working chair, with arm rests
Chaise, notamment chaise de travail, avec accoudoirs

(30) Priorität: 14.09.1987 CH 3534/87
(43) Veröffentlichungstag der Anmeldung: 29.03.1989
(73) Patentinhaber: EQUUS MARKETING AG, CH-9038 Rehetobel (CH)
(72) Erfinder: Eberle, Emil, CH-9038 Rehetobel (CH)
(74) Vertreter: Riederer, Conrad A., Dr.

(56) Entgegenhaltungen:
- DE-A- 2 020 673
- GB-A- 2 068 719

## Beschreibung

In den letzten Jahren wurden grosse Anstrengungen gemacht, den Komfort von Arbeitsstühlen zu verbessern. Das Hauptaugenmerk richtete sich dabei auf die Verstellbarkeit von Sitz- und Rükkenlehne, insbesondere auf die Synchronisierung der Bewegungen von Sitz- und Rückenlehne. Weitgehend unberücksichtigt von diesem Verbesserungstrend blieben die Armlehnen.

Die GB-A-2 068 719 zeigt eine höhenverstellbare Armlehne mit einem vorn am Sitz angeordneten senkrechten Träger, welcher durch eine Stellschraube gelöst und dann in der gewünschten Stellung durch Anziehen der Stellschraube wieder befestigt werden kann. Diese Verstellung ist recht umständlich. So kann es passieren, dass beim Lösen der Stellschraube die Armlehne in die unterste Stellung absinkt. Der Benützer des Sitzes muss dann mit einer Hand die Armlehne hochziehen und mit der andern Hand die Stellschrauben anziehen. Nachteilig ist ferner der Umstand, dass bei einer Verstellung der Armlehne nach unten, der Träger ebenfalls nach unten bewegt wird und mit seinem unteren Ende unter den Sitz ragt. Dies mag für einen Fahrzeugsitz, der insbesondere für Holzereifahrzeug bestimmt ist, zulässig sein, vermag aber nicht den hohen ästhetischen Ansprüchen genügen, die heute an Bürostühle gestellt werden.

Es ist daher Aufgabe der vorliegenden Erfindung, die Voraussetzung dafür zu schaffen, dass Armlehnen den individuellen Bedürfnissen der Stuhlbenützer entsprechen und eine einfache und formschöne Konstruktion aufweisen können.

Erfindungsgemäss wird dies dadurch erreicht, dass das Stellglied mindestens ein Gewinde, das in eine Gewindebohrung des Trägers eingreift, und eine Hülse als Drehgriff zur Höhenverstellung aufweist. Versuche haben gezeigt, dass die richtige Höhe der Armlehne von entscheidener Bedeutung für das Wohlbefinden des Stuhlbenützers ist. Durch die richtige Höheneinstellung werden Haltungsschäden vermieden. Wenn die Armlehnen die richtige Höhe aufweisen, werden sie vom Stuhlbenützer automatisch mehr in Anspruch genommen, was zu einer Entlastung der Wirbelsäule führt. Die periodische Entlastung der Wirbelsäule trägt unerwartet stark zum Wohlbefinden des Stuhlbenützers bei. Ermüdungserscheinungen, Verkrampfungen der Rückenmuskulatur und Rückenschmerzen werden bei richtiger Anpassung der Armlehnen weitgehend verhindert.

Im Gegensatz zum Stand der Technik kann beim erfindungsgemässen Stuhl die Höhenverstellung durch blosses Drehen des Stellglieds vorgenommen werden. Dabei wird der Träger der Armlehne nicht unter den Sitz abgesenkt, sondern in seiner Länge verändert. Dies ermöglicht eine einfache und formschöne Konstruktion der Armlehne. Da das Stellglied eine Hülse aufweist, wird das Gewinde der Schrauben abgedeckt, was aus ästhetischen Gründen zweckmässig ist.

Vorteilhaft weist das Stellglied eine Schraube mit Rechtsgewinde und eine Schraube mit Lindsgewinde auf. Dies ermöglicht eine rasche Verstellung der Höhe und eine Verdoppelung der möglichen Höhenverstellung.

Vorteilhaft ist in der Hülse eine Arretiervorrichtung, z.B. ein Federring, zur Begrenzung der Höhenverstellung vorgesehen. Dadurch wird vermieden, dass der Stuhlbenützer die Schraube aus dem Gewindeloch bewegt. Um die Höhenverstellung sichtbar zu machen, kann am Träger eine Skala angeordnet sein, welche das Mass der Höhenverstellung anzeigt. Vorteilhaft ist die jeweilige Armlehne vorn direkt und hinten mittels des verstellbaren Trägers am Sitz angelenkt. Dies ergibt eine einfache und formschöne Stuhlkonstruktion. Die Anlenkung der jeweiligen Armlehne bzw. des verstellbaren Trägers vorn und hinten am Sitz kann über je ein am Sitz befestigbares Anlenkelement erfolgen. Dieses Anlenkelement ist vorteilhaft in verschiedenen Stellungen am Sitz befestigbar, um die horizontale Distanz zwischen den Armlehnen veränderbar zu gestalten.

Ein vorteilhaftes Ausführungsbeispiel der Erfindung sieht vor, dass die jeweilige Armlehne bogenförmig von hinten nach vorn nach unten verläuft. Dies ergibt eine formschöne Gestaltung des Stuhles, wobei ein Anstossen der Armlehne am Bürotisch oder anderen Einrichtungsgegenständen vermieden wird.

Ein Ausführungsbeispiel der Erfindung wird nun unter Bezugnahme auf die Zeichnung beschrieben. Es zeigt:
Figur 1 eine perspektivische Ansicht des Stuhles mit den höhenverstellbaren Armlehnen,
Figur 2A eine Seitenansicht einer Armlehne mit einem in seiner Länge durch ein Stellglied veränderbaren Träger,
Figur 2B in vergrössertem Massstab einen Längsschnitt im Bereich des Stellglieds,
Figur 3 eine Ansicht der Armlehne von Figur 2A von oben,
Figur 4 eine Ansicht des in der Länge verstellbaren Trägers mit dem Stellglied,

Der in Figur 1 abgebildete Stuhl besteht im wesentlichen aus dem Fussgestell 11, dem Sitz 13, der Rückenlehne 15 und den Armlehnen 17. Die Armlehnen 17 sind höhenverstellbar.

Eine Armlehne 17 wird nun unter Bezugnahme auf die Figuren 2 bis 4 näher beschrieben. Das Lehnenelement 19 der Armlehne 17 kann jede beliebige Form aufweisen. Beim gezeigten Ausführungsbeispiel ist das Lehnenelement 19 bogenförmig. Es verläuft von hinten nach vorn nach unten. Vorzugsweise besteht das Lehnenelement 19 aus Kunststoff. Es kann zusätzlich noch eine Polsterung aufweisen. Das Lehnenelement 19 wird hinten von einem etwa senkrecht angeordneten, in seiner Länge veränderbaren Träger 21 getragen. Wenn das Lehnenelement 19 gerade ausgeführt wird, kann auch vorn ein in der Länge veränderbarer Träger 21 vorgesehen werden. Beim gezeigten Ausführungsbeispiel weist das Lehnenelement 19 jedoch vorn eine Abkröpfung 23 auf, deren Ende bei 25 an einem am Unterteil des Sitzes 13 angeordneten Anlenkelement 27 angelenkt ist (Fig. 3). In entsprechender Weise ist auch der Träger 21 an einem unten am Sitz 13 angeordneten Anlenkelement 29 angelenkt. Wie die Figuren 2 und 3 zeigen, besteht also eine Armlehne 17 im wesentlichen aus dem Lehnenelement 19, dem Träger 21 und den Anlenkelementen 27, 29. Die Anlenkelemente 27, 29 weisen Befestigungslöcher 31, 33 auf, welche der Befestigung der Armlehne 17 am Stuhl dienen. Diese Befestigung kann an verschiedenen Stellungen am Sitz erfolgen, so dass der Abstand zwischen den Armlehnen 17 den Bedürfnissen des Sitzbenützers anpassbar ist. Wenn hier von einer Befestigung der Armlehnen 17 am Sitz 13 gesprochen wird, so ist dies im weiteren Sinne zu verstehen. So kann die Befestigung auch beispielsweise am Gehäuse 35 erfolgen, welches unten am Sitz 13 angeordnet ist und die Synchronmechanik umschliesst.

Von besonderer Bedeutung ist nun, dass die Träger 21 durch ein Stellglied 37 höhenverstellbar sind. Die Höhenverstellung kann an einer Skala 39 (Fig. 4) abgelesen werden. Der Träger 21 besteht aus dem unteren Teil 41 und dem oberen Teil 43. Der obere Teil 43 ist mit einer Platte 45 verbunden, die mittels Schrauben 47 am Lehnenelement 19 befestigt ist. Das Stellglied 37, welches die Teile 41 und 43 miteinander verbindet, besteht im wesentlichen aus einem Bolzen 49 mit zwei gegenläufigen Gewinden, z.B. einem Rechtsgewinde 51 und einem Linksgewinde 53. Diese Gewinde 51 und 53 sind in entsprechende Gewindebohrungen 55, 57 im oberen Teil 43 und unteren Teil 41 des Trägers eingeschraubt. Der Mittelteil 59 des Bolzens 49 ist mit einer Hülse 60, z.B. aus Kunststoff,verbunden, welche je einen Abschnitt der Teile 41, 43 umgreift. Eine Arretiervorrichtung, z.B. ein Federring 61, ist in einer Nut 63 eines Trägerteils 43 vorgesehen, um die Höhenverstellung zu begrenzen.

Wünscht der Stuhlbenützer die Höhe der Armlehne 17 zu verstellen, so braucht er lediglich am Stellglied 37 zu drehen. Das Mass der Höhenverstellung ist an der Skala 39 ablesbar.

## Patentansprüche

1. Stuhl mit Armlehnen (17), welche durch ein Stellglied (37) in der Höhe verstellbar sind, wobei die jeweilige Armlehne ein Lehnenelement (19) aufweist, das von einem etwa senkrecht angeordneten verstellbaren Träger (21) getragen wird, dadurch gekennzeichnet, dass das Stellglied (37) mindestens ein Gewinde (51, 53), das in eine Gewindebohrung (55, 57) des Trägers (21) eingreift, und eine Hülse (60) als Drehgriff zur Höhenverstellung aufweist.

2. Stuhl nach Anspruch 1, dadurch gekennzeichnet, dass das Stellglied (37) ein Rechtsgewinde (51) und ein Linksgewinde (53) besitzt.

3. Stuhl nach Anspruch 1 oder 2, dadurch gekennzeichnet, dass in der Hülse (60) eine Arretiervorrichtung (61), z.B. ein Federring, zur Begrenzung der Höhenverstellung vorgesehen ist.

4. Stuhl nach einem der Ansprüche 1 bis 3, dadurch gekennzeichnet, dass am Träger (21) eine Skala (39) angeordnet ist, um das Mass der Höhenverstellung anzuzeigen.

5. Stuhl nach einem der Ansprüche 1 bis 4, dadurch gekennzeichnet, dass das Lehnenelement (19) der jeweiligen Armlehne (17) vorn direkt und hinten mit mittels des verstellbaren Trägers (21) am Sitz (13) angelenkt ist.

6. Stuhl nach Anspruch 5, dadurch gekennzeichnet, dass die Anlenkung der jeweiligen Armlehne (17) vorn und hinten am Sitz (13) über je ein am Sitz befestigtes Anlenkelement (27, 29) erfolgt.

7. Stuhl nach Anspruch 6, dadurch gekennzeichnet, dass das jeweilige Anlenkelement (27, 29) in verschiedenen Stellungen am Sitz (13) befestigbar ist.

8. Stuhl nach einem der Ansprüche 1 bis 7, dadurch gekennzeichnet, dass das Lehnenelement (19) der jeweiligen Armlehne (17) bogenförmig von hinten nach vorn nach unten verläuft.

## Claims

1. Chair with arm rests (17) which are height-adjustable by a positioning element (37), each arm rest comprising an arm rest element (19) carried by a substantially vertical adjustable support (21), characterised in that the positioning element (37) comprises at least one thread (51, 53) and a rotatable sleeve (60), said thread engaging a tapped hole (55, 57) of the support (21), and said rotatable sleeve (60) permitting height-adjustment.

2. Chair as in claim 1, characterised in that the positioning element (37) has a right-hand thread (51) and a left-hand thread (53).
3. Chair as in claim 1 or 2, characterised in that in the sleeve (60) a stop device (61), e.g. a spring ring, is provided to limit the height-adjustment.

4. Chair as in one of the claims 1 to 3, characterised in that a scale (39) is provided on the support (21) to provide a measure for the height-adjustment.

5. Chair as in one of the claims 1 to 4, characterised in that the arm rest element (19) of each arm rest (17) is with its front portion and with its back portion pivotally connected to the seat (13), the front portion being directly connected, and the back portion being connected by means of the adjustable support (21).

6. Chair as in claim 5, characterised in that the pivotal connection of the front portion and the back portion of the arm rest (17) on the seat (13) is effected by a brace element (27, 29) connected to the seat.

7. Chair as in claim 6, characterised in that each brace element (27, 29) is mountable in different positions at the seat (13).

8. Chair as in one of the claims 1 to 7, characterised in that the arm rest element (19) of each arm rest (17) extends in a curved slope down from the back to the front.

## Revendications

1. Siège comportant des accoudoirs (17) qui sont réglables en hauteur au moyen d'un organe de réglage (37), chaque accoudoir comprenant un élément d'appui (19) qui est supporté par un support réglable (21) disposé à peu près verticalement, caractérisé en ce que l'organe de réglage (37) présente au moins un filetage (51, 53) qui s'engage dans une forure taraudée (55, 57) du support (21) et une douille (60) servant de poignée tournante pour le réglage en hauteur.

2. Siège selon la revendication 1, caractérisé en ce que l'organe de réglage (37) comporte un filetage à droite (51) et un filetage à gauche (53).

3. Siège selon la revendication 1 ou 2, caractérisé en ce qu'il est prévu, dans la douille (60), un dispositif d'arrêt (61), par exemple une rondelle élastique, pour limiter le réglage en hauteur.

4. Siège selon l'une quelconque des revendications 1 à 3, caractérisé en ce qu'il est disposé, sur le support (21), une échelle graduée (39) pour indiquer la mesure du réglage en hauteur.

5. Siège selon l'une quelconque des revendications 1 à 4, caractérisé en ce que l'élément d'appui (19) de chaque accoudoir (17) est articulé sur le siège (13), directement à l'avant et par l'intermédiaire du support réglable (21) à l'arrière.

6. Siège selon la revendication 5, caractérisé en ce que l'articulation de chaque accoudoir (17) sur le siège (13) à l'avant et à l'arrière s'effectue par l'intermédiaire d'un élément d'articulation (27, 29) fixé au siège.

7. Siège selon la revendication 6, caractérisé en ce que chaque élément d'articulation (27, 29) peut être fixé au siège (13) dans différentes positions.

8. Siège selon l'une quelconque des revendications 1 à 7, caractérisé en ce que l'élément d'appui (19) de chaque accoudoir (17) s'étend d'arrière en avant en arc de cercle vers le bas.
